# EUROPÄISCHE PATENTANMELDUNG

(11) **EP 2 161 204 A1**
(43) Veröffentlichungstag der Anmeldung: **10.03.2010**
(21) Anmeldenummer: 08164068.2
(22) Anmeldetag: 10.09.2008
(51) Int. Cl.: B65D 5/66, B65D 5/42

(54) **Faltkarton**

(30) Priorität: 26.08.2008 DE 202008011370 U
(71) Anmelder: Kick, Robert, 84051 Essenbach (DE); Amann, Iris, 84051 Essenbach (DE)
(72) Erfinder: Kick, Robert, 84051 Essenbach (DE); Amann, Iris, 84051 Essenbach (DE)
(74) Vertreter: Gustorf, Gerhard

(57) **Zusammenfassung**

Der Faltkarton mit einem rechteckigen, vorzugsweise quadratischen Grundriss hat einen aus Boden (22) und vier Wänden bestehenden Behälterteil (12) für die Aufnahme und den Transport von warmen oder kalten Speisen, insbesondere Pizza, und einen einstückig an der hinteren, die Rückwand (16) bildenden Wand des Behälterteils (12) angelenkten Deckel (14). An wenigstens einer Wand des Behälterteils (12) ist ein Schutzdeckel (28) angelenkt.

## Beschreibung

Die Erfindung betrifft einen Faltkarton mit einem rechteckigen, vorzugsweise quadratischen Grundriss, umfassend einen aus Boden und Seitenwänden bestehenden Behälterteil für die Aufnahme und den Transport von warmen oder kalten Speisen, insbesondere Pizza, und einen einstückig an der Rückwand des Behälterteils angelenkten Deckel.

Derartige Faltkartons sind im Allgemeinen aus einem einstückigen Zuschnitt aus Wellpappe hergestellt und werden vor allem für den Transport ofenfrischer Pizzen verwendet. In den meisten Fällen trägt dabei der Deckel auf seiner Oberseite einen Aufdruck, der auf den Inhalt hinweist und häufig aus der stilisierten Darstellung eines Pizzabäckers besteht.

Da die Innenseite des Deckels mit den im Behälterteil untergebrachten Speisen in Berührung kommen kann, ist es aus lebensmittelrechtlichen Gründen nicht möglich, die Innenseite des Deckels mit einem Werbeaufdruck zu versehen, obwohl dies beispielsweise in der DE 100 56 337 A1 oder in dem Gebrauchsmuster 202 07 596 vorgeschlagen wird.

Der Erfindung liegt die Aufgabe zugrunde, einen Faltkarton der eingangs umrissenen Gattung zur Verfügung zu stellen, bei dem die Innenseite des Deckels für Werbe- oder Informationszwecke genutzt werden kann, ohne hierbei gegen nationale oder internationale Lebensmittelvorschriften zu verstoßen.

Zur Lösung dieser Aufgabe ist gemäß der Erfindung vorgesehen, dass an wenigstens einer Wand des Behälterteils ein Schutzdeckel angelenkt ist.

Mit der Erfindung wird der Vorteil erzielt, dass die Deckelinnenseite für einen Werbeaufdruck oder dergleichen nutzbar ist, ohne dass dieser in Berührung mit den im Behälter transportierten Speisen kommen kann, weil diese durch den Schutzdeckel gegen den äußeren Deckel abgetrennt sind. Hinzu kommt, dass der Schutzdeckel zusätzlich versteifend und wärmedämmend wirkt.

Die Erfindung lässt sich technisch sehr einfach realisieren und erlaubt es, dass der Verbraucher, der im Allgemeinen die in dem Faltkarton angelieferten Speisen am Arbeitsplatz oder in der Freizeit direkt aus dem Karton heraus verzehrt, während dieser Zeit ständig die Innenseite des Deckels und damit die Werbebotschaft vor Augen hat. Die Werbebotschaft muss sich nicht zwangsläufig auf den Inhalt beziehen. Vielmehr besteht die Möglichkeit, dass Drittfirmen gegen Entgelt dort ihre Werbung unterbringen, so dass die Herstellungskosten für den Faltbehälter wenigstens teilweise hereingeholt werden.

Der Schutzdeckel kann an einer Seitenwand des Behälterteils oder an dessen Vorderwand, die der Rückwand gegenüberliegt, angelenkt sein. In allen Fällen ist es dabei von Vorteil, wenn der Schutzdeckel dieselbe Grundrissfläche wie der Boden und der Deckel hat.

Gemäß einer Alternative der Erfindung besteht der Schutzdeckel aus zwei Teilen, die an den beiden einander gegenüberliegenden Seitenwänden des Behälterteils angelenkt sind.

Es ist besonders vorteilhaft, wenn in Weiterbildung der Erfindung der Schutzdeckel über eine Perforationslinie abtrennbar mit der Wand verbunden ist. Damit besteht die Möglichkeit, den von Hand oder mit Hilfe eines Messers leicht abtrennbaren Schutzdeckel als flachen Tellerersatz zu verwenden, der nach dem Gebrauch wieder in den Behälterteil zurückgelegt und zusammen mit diesem entsorgt werden kann.

Weitere Merkmale und Vorteile der Erfindung ergeben sich aus den Patentansprüchen und aus der folgenden Beschreibung von drei Ausführungsbeispielen, die in der Zeichnung dargestellt sind. Es zeigen:
Figur 1 die perspektivische Ansicht eines geöffneten Faltkartons gemäß der Erfindung,
Figur 2 eine Variante der Figur 1 und
Figur 3 eine weitere Variante mit einem zweiteilig ausgebildeten Schutzdeckel.

Der in Figur 1 dargestellte Faltkarton 10 ist aus einem einstückigen Zuschnitt aus Wellpappe hergestellt und besteht aus einem Behälterteil 12 und einem Deckel 14, der einstückig an der Rückwand 16 des Behälterteils 12 angelenkt ist. Die Rückwand 16, die dieser gegenüberliegende Vorderwand 18 und die beiden Seitenwände 20 des Behälterteils 12 erstrecken sich von einem Boden 22, der dieselbe Grundrissfläche wie der Deckel 14 hat.

Alle Wände des Behälterteils 12 haben eine Höhe h, die so bemessen ist, dass die im Behälterteil 12 untergebrachten Speisen nicht gedrückt werden. Im Allgemeinen liegt diese Höhe h zwischen 3 und 4 Zentimetern.

In die Vorderwand 18 des Behälterteils 12 sind zwei Luftlöcher 24 eingearbeitet, durch die bei geschlossenem Faltkarton 10 heiße Dämpfe entweichen können, die von den warmen Speisen abgegeben werden. Diese Luftlöcher 24 dienen außerdem zur Aufnahme der Enden von zwei Faltlaschen 26, die von den beiden Seitenwänden 20 abstehen.

An der Oberkante der in Figur 1 linken Seitenwand 20 des Behälterteils 12 ist ein Schutzdeckel 28 angelenkt, der dieselbe Grundrissfläche wie der Boden 22 und der Deckel 14 hat. Im geschlossenen Zustand des Faltkartons 12 liegt dieser Schutzdeckel 28 zwischen dem Deckel 14 und den Speisen, die sich im Behälterteil 12 befinden.

Der Schutzdeckel 28 ist mit der zugehörigen Seitenwand 20 über eine Perforationslinie 30 verbunden und kann bei geöffnetem Faltkarton 10 leicht abgetrennt werden, beispielsweise unter Zuhilfenahme eines Messers. Im abgetrenntem Zustand kann daher der Schutzdeckel 28 als flacher Tellerersatz dienen, beispielsweise für eine Pizza, die dann einfacher geschnitten werden kann als im Behälterteil 12.

Wie Figur 1 weiter zeigt, trägt der Deckel 14 auf seiner Innenseite eine Werbebotschaft 32, die aufgedruckt, aufgestempelt oder aufgespritzt sein kann. Alternativ kann die Werbebotschaft 32 auch aus einer bedruckten und aufgeklebten Folie bestehen. Dabei kann es vorteilhaft sein, die Werbebotschaft aus Farbstoffen herzustellen, die für Lebensmittel geeignet sind.

Figur 1 zeigt schließlich, dass an den oberen Kanten der Vorderwand 18 und der in Figur 1 rechten Seitenwand 20 jeweils ein schmaler Randstreifen 40 angelenkt ist. An der freien Vorderkante 34 des Deckels 14 ist eine Zunge 36 angelenkt, die bei geschlossenem Deckel 14 in einen gegenüberliegenden Spalt 38 des Behälterteils 12 eingreift.

Im Ausführungsbeispiel der Figur 2 ist der Schutzdeckel 28 an der der Rückwand 16 des Behälterteils 12 gegenüberliegenden Vorderwand 18 angelenkt, und zwar ebenfalls über eine Perforationslinie 30. Auch bei dieser Ausführungsform liegt im geschlossenen Zustand des Faltkartons 10 der Schutzdeckel 28 zwischen der Werbebotschaft 32, die auf der Innenseite des Deckels 14 angebracht ist, und den Speisen, die sich im Behälterteil 12 befinden.

Die Variante der Figur 3 zeigt einen zweiteiligen Schutzdeckel 28, von dem jeweils etwa eine Hälfte über eine Perforationslinie 30 mit der anliegenden Seitenwand 20 verbunden ist.

## Patentansprüche

1. Faltkarton mit einem rechteckigen, vorzugsweise quadratischen Grundriss, umfassend einen aus Boden (22) und vier Wänden bestehenden Behälterteil (12) für die Aufnahme und den Transport von warmen oder kalten Speisen, insbesondere Pizza, und einen einstückig an der hinteren, die Rückwand (16) bildenden Wand des Behälterteils (12) angelenkten Deckel (14), **dadurch gekennzeichnet, dass** an wenigstens einer Wand des Behälterteils (12) ein Schutzdeckel (28) angelenkt ist.

2. Faltkarton nach Anspruch 1, **dadurch gekennzeichnet, dass** der Schutzdeckel (28) an einer Seitenwand (20) des Behälterteils (12) angelenkt ist.

3. Faltkarton nach Anspruch 1, **dadurch gekennzeichnet, dass** der Schutzdeckel (28) an der der Rückwand (16) gegenüberliegenden Vorderwand (18) des Behälterteils (12) angelenkt ist.

4. Faltkarton nach einem der vorhergehenden Ansprüche, **dadurch gekennzeichnet, dass** der Schutzdeckel (28) dieselbe Grundrissfläche wie der Boden (22) und der Deckel (14) hat.

5. Faltkarton nach Anspruch 2, **dadurch gekennzeichnet, dass** der Schutzdeckel (28) aus zwei Teilen besteht, die an den beiden einander gegenüberliegenden Seitenwänden (20) des Behälterteils (12) angelenkt sind.

6. Faltkarton nach einem der vorhergehenden Ansprüche, **dadurch gekennzeichnet, dass** der Schutzdeckel (28) über eine Perforationslinie (30) abtrennbar mit der zugehörigen Wand verbunden ist.

7. Faltkarton nach einem der vorhergehenden Ansprüche, **dadurch gekennzeichnet, dass** die Innenseite des Deckels (14) und/oder die Oberseite des Schutzdeckels (28) eine Werbebotschaft (32) trägt.

8. Faltkarton nach Anspruch 7, **dadurch gekennzeichnet, dass** die Werbebotschaft (32) aufgedruckt, aufgestempelt oder aufgespritzt ist.

9. Faltkarton nach Anspruch 7, **dadurch gekennzeichnet, dass** die Werbebotschaft (32) aus einer aufgeklebten, bedruckten Folie besteht.

10. Faltkarton nach einem der Ansprüche 7 bis 9, **dadurch gekennzeichnet, dass** die Werbebotschaft (32) aus für Lebensmittel geeigneten Farbstoffen besteht.
